# FASCICULE DE BREVET EUROPEEN

(11) **EP 0 854 087 B1**
(45) Date de publication et mention de la délivrance du brevet: **16.04.2003**
(21) Numéro de dépôt: 98400060.4
(22) Date de dépôt: 14.01.1998
(51) Int. Cl.: B65B 25/06, B65D 85/72

(54) **Procédé de formage d'un aliment, aliment et conditionnement obtenus par ce procédé**
Verfahren zum Formen von Nahrunsmitteln, sowie nach diesem Verfahren hergestellte Nahrungsmittel und Verpackung
Method for shaping foodstuffs, foodstuff and package obtained by this method

(30) Priorité: 20.01.1997 FR 9700549
(43) Date de publication de la demande: 22.07.1998
(73) Titulaire: Neptune S.A., 78223 Viroflay Cedex (FR)
(72) Inventeur: Lesellier, Philippe, 14250 Tilly Sur Seulles (FR); Bigot, Jean-Luc, 14400 Bayeux (FR)
(74) Mandataire: Hurwic, Aleksander

(56) Documents cités:
- FR-A- 2 093 205
- GB-A- 1 058 179
- GB-A- 1 063 858
- US-A- 2 024 809
- US-A- 2 840 121
- US-A- 3 408 926
- US-A- 3 736 153

## Description

La présente invention se rapporte à un procédé de formage d'aliments, notamment à base de chair de poisson et/ou de crustacé, à l'aliment obtenu par ledit procédé et à un conditionnement susceptible d'être mis en oeuvre par ledit procédé.

Il est connu de mettre des aliments en forme. Toutefois, aucun procédé actuel ne permet de conférer à un aliment à base de poisson la forme d'un morceau naturel de poisson sans compromettre ses qualités rhéologiques et organoleptiques.

Le document US-A-3,408,926 décrit une machine qui est conçue pour comprimer des filets de poisson, en particulier de sardines, aux dimensions des boîtes destinées à les recevoir.

Le document GB-A-1 063 858 décrit un procédé pour operculer dans une chambre sous vide une barquette contenant un aliment, en particulier à consistance liquide, de manière qu'en sortie de la chambre la pression atmosphérique appliquée sur l'opercule vienne appliquer ce dernier contre l'aliment pour éliminer le volume libre situé entre l'opercule et la surface supérieure de l'aliment.

C'est par conséquent un but de la présente invention d'offrir un procédé de formage d'un aliment à base de chair de poisson et/ou de crustacé ne dégradant pas les qualités rhéologiques et organoleptiques de l'aliment.

C'est également un but de la présente invention d'offrir un aliment à base de chair de poisson et/ou de crustacé ayant une forme particulière, notamment une forme rappelant la forme naturelle d'un morceau de poisson ou de crustacé ou ayant une forme de fantaisie.

C'est aussi un but de la présente invention d'offrir un produit alimentaire ayant une longue durée de conservation.

C'est également un but de la présente invention d'offrir un procédé industriel de préparation d'aliment à base de chair poisson ou de crustacé ayant un faible coût de revient.

C'est ainsi un but de la présente invention d'offrir un aliment se conservant au froid positif et un aliment surgelé.

Ces buts sont atteints par un procédé selon la présente invention, de formage d'un aliment à base de chair de poisson et/ou de crustacé dans un récipient qui, lors de la dépose du produit, est suffisamment rigide pour conférer la forme désirée à l'aliment.

Avantageusement, le récipient constitue le conditionnement de l'aliment. Un scellement hermétique, notamment un operculage d'une barquette, permet une longue conservation de l'aliment selon la présente invention.

Le formage est avantageusement effectué à basse pression de manière à ne pas compromettre les qualités rhéologiques et organoleptiques de l'aliment

Avantageusement, on effectue un dosage à poids constant de manière à obtenir un aliment industriel normalisé.

L'invention a principalement pour objet un procédé de formage d'un aliment, caractérisé en ce qu'il consiste :
- a) à déposer une dose d'aliment (12), à base de chair de poisson et/ou de crustacé, dans un conditionnement (13) dont les parois présentent une certaine rigidité,
- b) à sceller hermétiquement sous vide le conditionnement (13) avec un film (15) qui est plus souple que les parois du conditionnement (13), et
- c) à exposer le conditionnement hermétiquement scellé à la pression atmosphérique de manière à ce que, sous l'action de cette pression, le film de scellement se déforme et transmette à l'aliment des forces d'application contre les parois du conditionnement pour qu'il épouse la forme de ce dernier et sans altération de l'aliment.

L'invention a également pour objet un procédé caractérisé en ce que l'aliment formé est un aliment à base de chair de poisson et/ou de crustacé avec incorporation sensiblement homogène dans la masse de composés rétenteurs d'eau, notamment d'hydrocolloïdes.

L'invention a aussi pour objet un procédé caractérisé en ce que le récipient de formage, notamment le conditionnement, a la forme d'un morceau de poisson, notamment d'une dame ou d'un filet

L'invention a également pour objet un procédé caractérisé en ce que le conditionnement porte l'empreinte de la surface d'une pièce de poisson ou du crustacé.

L'invention a aussi pour objet un aliment caractérisé en ce qu'il est dosé et/ou formé par un procédé selon l'invention.

L'invention a aussi pour objet un conditionnement contenant un aliment à base de chair de poisson et/ou de crustacé obtenu par la mise en oeuvre du procédé selon l'invention caractérisé en ce que ledit conditionnement comporte une barquette jetable après usage comprenant des bords de scellement et un film de scellement hermétique plus souple que les parois de ladite barquette.

L'invention a également pour objet un conditionnement caractérisé en ce qu'il a la forme d'une pièce d'un poisson ou d'un crustacé.

L'invention a également pour objet un conditionnement caractérisé en ce qu'il comporte l'empreinte de la surface de la pièce de poisson ou de crustacé.

L'invention sera mieux comprise au moyen de la description ci-après et des figures annexées, données comme des exemples non limitatifs, et sur lesquels :
- la figure 1 est un schéma illustrant le formage selon la présente invention ;
- la figure 2 est un schéma synoptique de fabrication d'un aliment selon la présente invention ;
- la figure 3 est une vue schématique illustrant la structure de l'exemple préféré de réalisation de l'aliment selon la présente invention.

Sur les figures 1 à 3, on a utilisé les mêmes références pour désigner les mêmes éléments.

Sur la figure 1, on peut voir une formeuse 9 comportant un support 10 de récipient de formage 13, des moyens 11 de formage, des moyens 12 d'alimentation avec l'aliment à former.

Avantageusement, le récipient de formage 13 est un conditionnement de l'aliment, la formeuse comporte en outre des moyens 14 d'alimentation en conditionnement 13, et des moyens 16 d'évacuation des conditionnements remplis.

Les moyens de formage 11 comportent, par exemple, un piston 11.1 éventuellement complété par une pièce de forme complémentaire.

Dans une première variante de réalisation, le récipient 13 présente une rigidité suffisante pour permettre la mise en forme désirée de l'aliment.

En variante, le support 10 est conformé au conditionnement 13, de manière à le soutenir lors du formage pour éviter sa déformation lors de l'introduction de l'aliment 12.

Avantageusement, le formage est effectué à basse pression, égal par exemple à 345 000 Pa, de manière à éviter de déchirer la chair de poisson ou de crustacé et ainsi de détruire la structure des fibres de l'aliment. Le piston 11.1 force l'aliment dans un conditionnement 13. Avantageusement, le conditionnement 13 a la forme d'un élément du poisson, par exemple d'un filet ou d'une darne ou d'un crustacé. En variante, le support 13, notamment la barquette, a une forme fantaisie. Par exemple, pour des produits de la mer, la barquette peut avoir la forme d'un phare, d'une étoile de mer, d'une coquille, d'un bateau ou autre. Avantageusement, les parois du conditionnement 13 présente des irrégularités 17 analogues à celles que présente l'élément du poisson ou du crustacé que l'on essaye de reproduire. Ces irrégularités formeront leur empreinte sur l'aliment selon la présente invention. On utilise comme conditionnement 13, par exemple des barquettes en polypropylène ou poly (éthylène/alcool vinilique) (EVOH). Ainsi, lors du formage, on assure l'agglomération de la masse texturée de chair de poisson ou de crustacé de manière à lui conférer la forme d'un élément, notamment d'un filet ou, comme illustré, d'une darne. Avantageusement, on effectue un formage à poids constant, la forme précise étant conférée par la forme du conditionnement 13.

Le conditionnement 13 reçoit avantageusement un opercule hermétique de scellement 15.

Dans la variante illustrée en D sur la figure 2, on assure le dosage avantageusement à basse pression et/ou à poids constant de l'aliment selon l'invention. La quantité désirée de l'aliment est aspirée dans une cavité de gavage avant d'être transférée dans une ouverture ménagée dans une plaque pour être poussée, par exemple à l'aide d'un piston, dans la barquette 13 vide. La barquette pleine est operculée sous vide avec un film souple 15 assurant un scellement hermétique.

Les parois de la barquette sont nettement plus rigides que le film. Ainsi, lorsque la barquette operculée est soumise à la pression atmosphérique, le film se déforme largement et transmet à l'aliment des forces dirigées vers les parois internes de la barquette. L'aliment à base de chair de poisson et/ou de crustacé selon l'invention épouse la forme de la barquette qui laisse à la surface de l'aliment d'éventuelles irrégularités ou motifs 17, reproduisant l'empreinte ou limitant la surface d'une pièce de poisson ou de crustacé réelle.

En variante, lors du formage ou du dosage, on dépose dans le contenant 13, non seulement la masse de chair de poisson texturé, mais également une garniture. Le dépôt de la garniture peut s'effectuer au fond de la barquette, sur le dessus ou sur au moins un des côtés.

Après le scellement hermétique du conditionnement 13, on effectue avantageusement une cuisson de l'aliment 12, par exemple en autoclave, cuisson vapeur ou autre.

L'emballage sous vide de l'aliment évite la dilution de celui-ci lors de l'étape de cuisson. La cuisson est effectuée par exemple pendant une durée comprise entre 1/2 h et 4 h, de préférence entre 1 h et 3 h, à une température comprise entre 50° C et 100° C, de préférence entre 70° C et 90° C, par exemple égale à 75° C, sous une pression comprise entre 0 et 4 10⁵ Pa, par exemple égale à 2 10⁵ Pa. En variante, l'étape de cuisson est remplacée par une texturation à haute pression, par exemple comprise entre 2 10⁸ et 4 10⁸ Pa, par une décontamination par rayonnement ionisant et/ou par une congélation.

Le procédé selon la présente invention est particulièrement adapté aux dosage et conditionnement d'aliments à base de chair de poisson et/ou de crustacé sans altération irréversible de la structure des fibres de chair, notamment par des cassures physiques. Cette altération que l'on essaye d'éviter consiste en un fractionnement très important de morceaux de chair dont les petites dimensions ne confèrent pas à l'aliment les qualités organoleptiques désirées et/ou en une altération des fibres formant chaque morceau.

On peut éviter ou limiter les pertes en eau par incorporation dans la chair de composés retenteurs d'eau comestibles, notamment d'hydrocolloïdes.

On obtient par exemple l'aliment 12 formé dans le support 13 par mélange et/ou malaxage mécanique de la chair de poisson, de crustacé et/ou analogue, c'est-à-dire un mélange ou malaxage évitant une altération irréversible importante de la structure des fibres de la chair, en présence de composés rétenteurs d'eau comestibles, notamment d'hydrocolloïdes comestibles. Le mélange et/ou malaxage est poursuivi jusqu'à l'obtention d'une teneur homogène dans la masse de la chair de poisson des composés rétenteurs d'eau et d'éventuels autres additifs.

La diffusion du ou des composé(s) rétenteur(s) d'eau, d'agents de cohésion et d'autres additifs dans la masse de la chair de poisson ou de crustacé à traiter est ralentie par la taille importante des morceaux de chair, par la structure compacte de la chair que le procédé selon l'invention doit préserver, par l'absence d'agitation mécanique violente et par une température de traitement faible favorisant la conservation de la chair traitée en limitant la pullulation microbienne. Pour arriver à des temps de diffusion acceptables, on met en oeuvre des moyens mécaniques d'agitation, de mélange et/ou de malaxage, globaux ou locaux n'induisant pas dans la chair à traiter de contraintes susceptibles d'en détériorer sa structure. Une répartition homogène dans la masse de la chair des composés rétenteurs d'eau améliore les qualités organoleptiques de l'aliment obtenu du fait des pertes d'eau réduites. On obtient ainsi moins de 2 % d'exsudat pour un produit traité et plus de 15 % pour un produit non traité.

Sur la figure 2, on peut voir l'exemple préféré de réalisation du procédé selon la présente invention.

En A, on introduit les ingrédients dans un appareil accélérant la pénétration des composés rétenteurs d'eau, avantageusement dans une baratte 1 d'axe horizontal. En variante, on utilise des mélangeurs, des agitateurs, des homogénéisateurs ou tout autre appareil assurant un mélange mécanique sans induire dans la chair des contraintes susceptibles d'entraîner la détérioration de la structure des fibres. On peut également utiliser des appareils notamment piézo-électriques générant des vibrations acoustiques, ultrasonores ou infrasonores dans le mélange à traiter comportant au moins de la chair de poisson et/ou de crustacé et un composé rétenteur d'eau, notamment un hydrocolloïde. On peut également introduire des stabilisants, des colorants, des arômes, de l'eau, des huiles ou autres. Avantageusement, la chair de poisson ou de crustacé est introduite à une température comprise entre -10° C et 10° C, de préférence comprise entre -5° C et 2° C, par exemple égale à -1°C, -0,5°C ou 0°C. Aux températures inférieures à -5° C, la chair de poisson ou de crustacé a tendance à se figer, ce qu'on essaye d'éviter. Toutefois, il est également possible d'introduire du poisson surgelé dans la baratte, la température de la chair de poisson ou de crustacé augmentant par suite d'un chauffage et/ou par suite du malaxage effectué. Au contraire, au-delà de 10°C, la chair de poisson ou de crustacé risque de subir une dégradation bactériologique et une perte en eau.

On ferme hermétiquement la porte 3 de la baratte.

Avantageusement, la baratte 1 comporte des moyens de réglage de la vitesse de rotation permettant la sélection d'une vitesse de rotation extrêmement faible inférieure à un tour par minute, par exemple égale à 0,2 ou avantageusement à 0,1 tour par minute ou moins.

En B, comme symbolisé par la flèche 5, on diminue la pression interne régnant dans la baratte.

De manière surprenante, pour obtenir un aliment à base de chair de poisson ferme, c'est-à-dire un aliment dans lequel les myotomes de la chair de poisson sont fermés, il est avantageux de faire un vide partiel dans la baratte, ce qui provoque une ouverture temporaire des myotomes favorisant la pénétration dans la chair de poisson des additifs, notamment des hydrocolloïdes. Toutefois, la pression dans la baratte est de préférence suffisante pour que l'ouverture des myotomes soit réversible lors de la remontée à la pression atmosphérique. Une amélioration des résultats a été obtenue avec une pression régnant dans la baratte comprise entre 0,45 et 0,65 x 10⁵ Pa.

On peut également ajouter du surimi, des protéines de poisson, du fromage, des herbes, des oignons, des légumes, la garniture ou des sucres. Le barattage, c'est-à-dire la rotation de la baratte, dure entre quelques minutes et 5 heures, de préférence entre ¼ d'heure et 5 heures, avantageusement entre 1 heure et 3 heures, par exemple 2 heures.

La vitesse de rotation doit être d'autant plus faible que le diamètre de la baratte est important. La rotation de la baratte peut s'effectuer de manière continue dans un seul sens ou peut comporter une succession de cycles de rotation dans un sens unique ou avec changement du sens de rotation. Le barattage fait pénétrer les additifs dans la chair de poisson ou de crustacé et permet ainsi d'homogénéiser l'aliment.

En fonction de la température ambiante et de l'énergie apportée à la masse en cours de barattage, notamment par la rotation de la baratte 1, il peut s'avérer avantageux de refroidir le contenu de la baratte. Dans l'exemple illustré en C, la flèche 7 représente l'introduction d'azote provenant d'une source d'azote liquide.

En D, on effectue un formage ou un dosage selon l'invention.

En E, on effectue l'operculage 15 de la barquette 13.

En F, on cuit l'aliment formé et emballé.

Sur la figure 3, on peut voir un exemple d'un filet de poisson reconstitué selon la présente invention. Le filet comporte une juxtaposition de morceaux 19.1, 19.2 et 19.3 de poissons sans désorganisation des myotomes 21. Les morceaux 19.1 à 19.3 ont des dimensions qui sont comprises entre 1 et 6 cm, de préférence entre 2 et 4 cm, par exemple égales à 2 cm ou 3 cm. Le filet reconstitué est fait d'au moins 80 % de morceaux de cette taille et a la taille d'un filet naturel ou une taille correspondant à une portion individuelle.

Nous allons maintenant donner quelques exemples non limitatifs de formulations susceptibles d'être mises en oeuvre par le procédé selon la présente invention. Les pourcentages sont des pourcentages en poids.

### Exemple 1 :

Filet de merlan frais additionné de Pholyphosphates (0,5 %) et Carraghénanes (0,2 %) placé dans un pétrin équipé d'une double enveloppe. Mélange à faible vitesse. La température du produit est maintenue inférieure à 5° C par une circulation d'eau glacée dans la double enveloppe. 100 grammes de produit sont ensuite poussés dans un moule en forme de filet, celui-ci est ensuite operculé sous vide, et placé à l'autoclave avec une montée à 80° C et pendant 5 minutes et un maintien à 80° C pendant 1 heure. Après refroidissement, une mesure du taux d'exsudation est réalisée, et comparée au taux d'exsudation obtenu pour un produit ayant subi le même traitement, mais en absence de rétenteurs d'eau :

| TRAITEMENT | Exsudation le jour du traitement (en %) | Exsudation après 10 jours de conservation à 4° C (en %) |
|---|---|---|
| sans additifs | 10.5 | 14 |
| | | |
| avec additifs (Polyphosphates +Carraghénanes) | 0.34 | 2.5 |

### Exemple 2 :

Une série d'expériences est réalisée à partir de saumon congelé avec 0,3 % de polyphosphates et 0,3 % de carraghénanes. Le malaxeur utilisé est un malaxeur de Stéphan, non thermostaté, comportant les équipements pour faire le vide et modifié pour pouvoir travailler à très faible vitesse. L'énergie apportée est nécessaire et suffisante pour dégeler le filet de saumon pendant l'opération, par ailleurs la durée totale du traitement est suffisamment courte pour que le poisson ne se réchauffe pas au delà de 4° C.
Le premier essai consiste à réaliser l'opération de mélange à pression atmosphérique. Dans le second essai, un vide partiel (8 x 10⁴ Pa) est réalisé pendant l'opération de mélange. Après mélange, le produit obtenu est moulé en forme de darne de saumon, le contenant est ensuite operculé et traité thermiquement dans un tunnel à vapeur : pendant 10 minutes dans un module à 80° C ou pendant 35 minutes dans un module à 75° C. Après refroidissement, les taux d'exsudation sont évalués comme dans l'exemple 1 :

| TRAITEMENT | Exsudation le jour du traitement (en %) | Exsudation après 10 jours de conservation à 4° C (en %) |
|---|---|---|
| Pression atmosphérique | 1.70 | 5 |
| Vide partiel | 1.25 | 3 |

Le malaxage sous vide améliore modérément les qualités de rétention d'eau du produit ainsi traité.

### Exemple 3 :

Filets de cabillaud frais additionnés d'un mélange de polyphosphates, caroube et sel, introduits dans une baratte.

Mélange à basse vitesse de rotation pendant 5 minutes.

Incorporation d'eau-glace pilée pour maintenir la température du mélange autour de 0° C.

Dosage de portions de 100 g déposées dans un emballage complexe carton/polyester (résistant haute température), operculé sous vide et subissant un traitement de cuisson-pasteurisation en tunnel micro-ondes pour atteindre une température à coeur de 80° C. Le produit obtenu se conserve 60 jours au froid (à la température inférieure à +5° C), sans modification des propriétés organoleptiques et sans exsudation significative du filet.

Toutefois, il est bien entendu que la mise en oeuvre du procédé se rapportant à la présente invention pour le formage d'autres aliments à base de chair de poisson, de crustacé ou analogue ne sort pas du cadre de la présente invention.

La présente invention s'applique notamment à l'industrie alimentaire.

La présente invention s'applique principalement à la transformation de poisson.

## Revendications

1. Procédé de formage d'un aliment, **caractérisé en ce qu'**il consiste :
- a) à déposer une dose d'aliment (12), à base de chair de poisson et/ou de crustacé, dans un conditionnement (13) dont les parois présentent une certaine rigidité,
- b) à sceller hermétiquement sous vide le conditionnement (13) avec un film (15) qui est plus souple que les parois du conditionnement (13), et
- c) à exposer le conditionnement hermétiquement scellé à la pression atmosphérique de manière à ce que, sous l'action de cette pression, le film de scellement se déforme et transmette à l'aliment des forces d'application contre les parois du conditionnement pour qu'il épouse la forme de ce dernier et sans altération de l'aliment.

2. Procédé selon la revendication 1, **caractérisé en ce que** le récipient de formage (13), notamment le conditionnement, a la forme d'un morceau de poisson, notamment d'une darne ou d'un filet.

3. Procédé selon la revendication 1, **caractérisé en ce que** le conditionnement porte l'empreinte de la surface d'une pièce de poisson ou du crustacé.

4. Procédé selon l'une quelconque des revendications précédentes, **caractérisé en ce que** l'aliment (12) formé est un aliment à base de chair de poisson et/ou de crustacé avec incorporation sensiblement homogène dans la masse de composés rétenteurs d'eau, notamment d'hydrocolloïdes.

5. Procédé selon l'une quelconque des revendications précédentes, **caractérisé en ce que** le récipient de formage (13) est une barquette jetable après usage.

6. Procédé selon l'une quelconque des revendications précédentes, **caractérisé en ce que** le formage s'effectue à poids d'aliment (12) constant.

7. Aliment **caractérisé en ce qu'**il est formé par un procédé selon l'une quelconque des revendications précédentes.

8. Conditionnement contenant un aliment à base de chair de poisson et/ou de crustacé obtenu par la mise en oeuvre du procédé selon l'une quelconque des revendications 1 à 6, **caractérisé en ce que** ledit conditionnement (13) comporte une barquette jetable après usage comprenant des bords de scellement et un film de scellement hermétique plus souple que les parois de ladite barquette, et qui transmet, après déformation, des forces d'application à l'aliment contre les parois du conditionnement pour qu'il épouse la forme de ce dernier et sans altérer l'aliment.

9. Conditionnement selon la revendication 8, **caractérisé en ce qu'**il a la forme d'une pièce d'un poisson ou d'un crustacé.

10. Conditionnement selon la revendication 9, **caractérisé en ce qu'**il comporte l'empreinte de la surface de la pièce de poisson ou de crustacé.

## Claims

1. A method of forming foodstuff, the method being **characterized in that** it consists:
a) in placing a measured quantity of foodstuff (12) based on fish flesh in packaging (13) having walls that present a certain amount of rigidity;
b) in hermetically sealing the packaging (13) under a vacuum using a film (15) that is more flexible than the walls of the packaging (13); and
c) in exposing the hermetically sealed packaging to atmospheric pressure so that under the action of said pressure the sealing film deforms and transmits forces to the foodstuff for pressing it against the walls of the packaging so that it matches the shape of said packaging without spoiling the foodstuff.

2. A method according to claim 1, **characterized in that** the forming receptacle (13), in particular the packaging, is in the shape of a piece of fish, in particular in the shape of a fillet or a steak.

3. A method according to claim 1, **characterized in that** the packaging bears the imprint of the surface shape of a piece of fish or of shellfish.

4. A method according to any preceding claim, **characterized in that** the formed foodstuff (12) is based on fish flesh, with water-retaining compounds, in particular hydrocolloids, being incorporated in the mass thereof substantially uniformly.

5. A method according to any preceding claim, **characterized in that** the forming receptacle (13) is a tray that is disposable after use.

6. A method according to any preceding claim, **characterized in that** the forming is performed at constant weight of foodstuff (12).

7. Foodstuff **characterized in that** it is formed by a method according to any preceding claim.

8. Packaging containing foodstuff based on fish flesh, said packaging being obtained by implementing the method according to any one of claims 1 to 6, and being **characterized in that** it comprises a tray that is disposable after use and which has sealing edges, and a hermetic sealing film that is more flexible than the walls of said tray, and which transmits, after deformation, forces to the foodstuff for pressing it against the walls of the packaging so that it matches the shape of said packaging without spoiling the foodstuff.

9. Packaging according to claim 8, **characterized in that** it is in the shape of a piece of fish or of shellfish.

10. Packaging according to claim 9, **characterized in that** it includes the imprint of the surface of the piece of fish or of shellfish.

## Patentansprüche

1. Verfahren zum Formen eines Nahrungsmittels,
**dadurch gekennzeichnet,**
**dass** es besteht aus:
a) dem Einbringen einer Menge des Nahrungsmittels (12), basierend auf Fisch- und/oder Krustentierfleisch, in eine Verpackung (13), deren Wände eine gewisse Steifigkeit aufweisen,
b) dem hermetischen Versiegeln der Verpackung (13) unter Vakuum mit einer Folie (15), welche biegsamer als die Wände der Verpackung (13) ist, und
c) dem Aussetzen der hermetisch versiegelten Verpackung dem Atmosphärendruck in einer Weise, dass sich die Versiegelungsfolie unter dem Einfluss dieses Drucks verformt und auf das Nahrungsmittel gegen die Wände der Verpackung gerichtete Kräfte überträgt, damit es die Form dieser Verpackung ohne Veränderung des Nahrungsmittels annimmt.

2. Verfahren gemäß Anspruch 1,
**dadurch gekennzeichnet,**
**dass** der Formungsbehälter (13), insbesondere die Verpackung, die Form eines Fischstücks, insbesondere eines Koteletts oder eines Filets, hat.

3. Verfahren gemäß Anspruch 1,
**dadurch gekennzeichnet,**
**dass** die Verpackung die Oberflächenprägung in Form eines Fischstücks oder Krustentierstücks trägt.

4. Verfahren gemäß einem der vorhergehenden Ansprüche,
**dadurch gekennzeichnet,**
**dass** das geformte Nahrungsmittel (12) ein Nahrungsmittel auf Basis von Fisch- und/oder Krustentierfleisch ist, wobei der Masse der Bestandteile näherungsweise homogen wasserbindende Mittel, insbesondere Hydrokolloide, beigemischt sind.

5. Verfahren gemäß einem der vorhergehenden Ansprüche,
**dadurch gekennzeichnet,**
**dass** der Formungsbehälter (13) eine nach Gebrauch wegwerfbare Schale ist.

6. Verfahren gemäß einem der vorhergehenden Ansprüche,
**dadurch gekennzeichnet,**
**dass** die Formung mit gleichbleibenden Nahrungsmittelgewichten (12) durchgeführt wird.

7. Nahrungsmittel,
**dadurch gekennzeichnet,**
**dass** es durch ein Verfahren gemäß einem der vorhergehenden Ansprüche geformt ist.

8. Durch Anwendung eines Verfahrens gemäß einem der Ansprüche 1 bis 6 erhaltene Verpackung, welche ein Lebensmittel auf Basis von Fisch- und/oder Krustentierfleisch enthält,
**dadurch gekennzeichnet,**
**dass** die Verpackung (13) eine nach Gebrauch wegwerfbare Schale umfasst, welche Versiegelungsränder und eine hermetische Versiegelungsfolie, welche biegsamer als die Wände der besagten Schale ist, umfasst, und welche nach der Deformation gegen die Wände der Verpackung gerichtete Kräfte auf das Nahrungsmittel überträgt, damit es die Form dieser Verpackung annimmt, ohne das Nahrungsmittel zu verändern.

9. Verpackung gemäß Anspruch 8,
**dadurch gekennzeichnet,**
**dass** sie die Form eines Fischstücks oder eines Krustentierstücks hat.

10. Verpackung gemäß Anspruch 9,
**dadurch gekennzeichnet,**
**dass** sie die Oberflächenprägung eines Fischstücks oder Krustentierstücks trägt.
